# EUROPÄISCHE PATENTSCHRIFT

(11) **EP 0 021 350 B1**
(45) Veröffentlichungstag und Bekanntmachung des Hinweises auf die Patenterteilung: **16.11.1983**
(21) Anmeldenummer: 80103424.0
(22) Anmeldetag: 19.06.1980
(51) Int. Cl.: G07D 7/00, D21H 5/10

(54) **Verfahren zur Echtheitsprüfung eines Wertpapieres mit einem Echtheitsmerkmal und Wertpapier mit einem solchen Merkmal**
Method for verifying paper currency having a security means and paper currency having such means
Procédé pour vérifier un papier de valeur comportant une marque de securité et papier de valeur comprenant une telle marque

(30) Priorität: 22.06.1979 DE 2925273
(43) Veröffentlichungstag der Anmeldung: 07.01.1981
(73) Patentinhaber: GAO Gesellschaft für Automation und Organisation mbH, 81307 München (DE)
(72) Erfinder: Mück, Hajo, D-8060 Dachau (DE); Becker, Wolfgang, D-8040 Neubiberg (DE)
(74) Vertreter: Kador & Partner

## Beschreibung

Die Erfindung betrifft ein Verfahren zur Echtheitsprüfung eines Wertpapiers mit einem maschinell prüfbaren Echtheitsmerkmal, das mindestens eine meßtechnisch erfaßbare physikalische Eigenschaft aufweist, und ein solches Wertpapier.

Zur Sicherung von Ausweiskarten, Dokumenten, Wertpapieren und Banknoten ist es bereits bekannt, diese mit Echtheitsmerkmalen, z.B. Sicherheitsfäden auszurüsten, die eine leichte visuelle und auch automatische Echtheitsprüfung ermöglichen. So ist es aus der US-A-964 014 bereits bekannt, in Banknoten dünne Metallfolien in Streifenform einzulagern, die eine bestimmte Farbe, einen Aufdruck oder eine besondere Form aufweisen. Da das Einbringen einer solchen Folie in das Papier nur während der Papierherstellung möglich ist, also einen hohen technologischen Aufwand woraussetzt, sind Fälschungen entsprechend schwierig herzustellen. Bei einer automatischen Echtheitsprüfung wäre es jedoch relativ einfach, spezielle Eigenschaften des eingelagerten Sicherheitsstreifens durch entsprechende Oberflächenaufdrucke nachzuahmen.

In letzter Zeit haben sich daher Sicherheitsfäden mit besonderen physikalischen Eigenschaften durchgesetzt, deren Vorhandensein zwar visuell und/oder manuell feststellbar ist, deren Echtheit jedoch nur maschinell überprüfbar ist. Aus der DE-A-2 001 944 sind beispielsweise Banknoten mit magnetiscchen und/oder elektrisch leitenden Schichten bekannt, die automatengerecht codiert und in bestimmter Form angeordnet sind. Im Prüfgerät können dabei die Abmaße, die Leitfähigkeit, die Strahlungsdurchlässigkeit und die Anordnung der Schichten festgestellt werderi. Aus der DE―B―215 628 ist eine Banknote mit einem Sicherheitsfaden aus Metall bekannt, der eine bestimmte, für die Banknote individuelle Information in codierter Form aufweist. Die Information kann entweder in Form einer Lochung oder auch einer Magnetspur vorliegen. Aus der GB-PS 1 357 489 ist ferner eine Banknote mit einem Sicherheitsfaden aus ferromagnetischem Material bekannt, der sich da-: durch auszeichnet, daß er eine hohe Koerzitivkraft aufweist, so daß gegebenenfalls aufgebrachte magnetische Informationen von einem Fälscher nicht so leicht gelöscht bzw. abgeändert werden können.

Aus der GB-A-1 458 660 ist weiter ein Verfahren zur Sicherung von Scheckkarten und Wertpapieren bekannt, bei dem ein im Wertpapier enthaltener Körper seine magnetischen Eigenschaften bei einer Temperatur zwischen -10°C und 80°C ändert; dies gelingt, indem man ein ferromagnetisches Material verwendet, dessen Curiepunkt im genannten Temperaturintervall liegt. Zur Prüfung wird der Körper erwärmt, wobei der echte Körper seine Magnetisierung beim Erreichten einer vorbestimmten Temperatur verliert. Wenn die Temperatur anschließend wieder unter dem Curiepunkt gesenkt wird, gewinnt der Körper seine Magnetisierung aber nicht zurück; eine Modulation der Magnetisierung durch Temperaturänderung ist deshalb nicht möglich. Als Echtheitskennzeichen dient nicht die differentielle Änderung der magnetischen Eigenschaften in Abhängigkeit von der Temperatur, sondern die Entmagnetisierung bei einer bestimmten Temperatur.

Aus der US-A-3 652 862 ist ferner ein Verfahren zur Sicherung von Wertpapieren bekannt, bei dem die Wertpapiere mit entwickelbaren Materialien wie Diazoverbindungen oder wärmeempfindlichen Thermofax-Material ausgestattet werden. Zur Echtheitsprüfung wird das unentwickelte Kennzeichen in einem ersten Schritt mittels Scanningtechnik untersucht und insbesondere seine Farbe bestimmt und festgehalten. Dann wird das Kennzeichen in einem zweiten Schritt, z.B. durch Zufuhr von Wärme, aber auch durch Druck, Feuchtigkeit, Rauch, elektrischem Strom etc., entwickelt. Anschließend wird die Farbe in einem dritten Schritt erneut geprüft. Als echt wird das Wertpapier dann angesehen, wenn es nach der Entwicklung seine kennzeichnende Eigenschaft bzw. seine Farbe in der erwarteten Weise geändert hat.

Bei den genannten Ausführungsbeispielenhandelt es sich bei der Entwicklung um relativ langsam ablaufende Änderungen. Die Prüfung erfolgt zwangsläufig in mehreren Schritten nacheinander. Die Modulation der Merkmalseigenschaft sowie das Erfassen sehr kleiner Anderungen ist nach der Lehre dieser Patentschrift ebenfalls nicht möglich.

In der DE-C-1 774 290 wird schließlich eine Meßanordnung beschrieben, mit der man die elektrische Leitfähigkeit eines Sicherheitsfadens in Wertpapieren berührungslos messen kann. Dazu wird der Sicherheitsfaden in die unmittelbare Nähe eines Elektrodenpaares gebracht, an dem ein elektrisches Wechselfeld anliegt. Durch kapazitive Kopplung verändert sich dann der durch die beiden Elektroden gebildete Kondensator; diese Kapazitätsänderung wirkt auf den Schwingkreis zurück; auf diese Weise kann geprüft werden, ob der Sicherheitsfaden elektrisch leitend ist.

Die Verwendung eines Sicherheitsfadens als Echtheitsmerkmal hat bestimmte Vorteile, die seine verbreitete Verwendung erklären. Der Faden kann nur während der Papier-bzw. Kartenherstellung eingebracht werden, die entsprechende Technologie und aufwendigen Vorrichtungen stehen dem Fälscher normalerweise nicht zur Verfügung. Seine Anwesenheit ist auch ohne Hilfsmittel visuell leicht überprüfbar. Für den Fall, daß der Faden bestimmte maschinell erkennbare Eigenschaften aufweist, ist auch eine automatische Prüfung möglich.

Diesen Vorteilen stehen jedoch eine Reihe von Nachteilen gegenüber, die sich insbesondere bei der in zunehmendem Maße angewendeten automatischen Echtheitsprüfung gravierend auswirken. So kann der Fälscher beispielsweise zwei Papierbogen zusammenkleben und damit die Schwierigkeiten der Fälschung auf die Nachahmung des Sicherheitsfadens selbst reduzieren. Auch eine Nachahmung spezieller Eigenschaften des Sicherheitsfadens auf der Oberfläche des Wertpapiers ist in manchen Fällen möglich. Die vom Prüferät gemessenen physikalischen Eigenschaften der Sicherheitsfäden sind dem Fälscher in der Regel leicht erkennbar, da entsprechende, als Sensoren verwendbare Prüfgeräte auf dem Markt frei erhältlich sind. Übliche in diesem Zusammenhang benutzte physikalische Eigenschaften sind die elektrische Leitfähigkeit, Magnetismus, Fluoreszenz etc. Da es bei maschineller Prüfung ohne visuelle Begutachtung auf die äußere Erscheinung des Wertpapiers nicht ankommt, kann der Fälscher die genannten Eigenschaften relativ leicht nachahmen, indem er beispielsweise die elektrische Leitfähigkeit des Sicherheitsfadens durch einen Bleistiftstrich auf der Wertpapieroberfläche nachahmt, bestimmte magnetische Eigenschaften durch einen aufgeklebten Tonbandstreifen und ein bestimmtes Fluoreszenzverhalten durch Aufstreichen handelsüblicher Fluoreszenzstoffe.

Die Aufgabe der Erfindung besteht somit darin, ein Echtheitsmerkmal zu schaffen, das Eigenschaften aufweist, die maschinell eindeutig prüfbar sind und die dem Fälscher die Analyse und die Nachahmung der relevanten Eigenschaften in erhöhtem Maße erschweren. Diese Aufgabe wird beim erfindungsgemäßen Verfahren durch die im Anspruch 1 gekennzeichneten Morznahmen.

Der Erfindung liegt somit die Erkenntnis zugrunde, daß das Echtheitsmerkmal eine Grundeigenschaft, wie beispielsweise eine bestimmte elektrische Leitfähigkeit aufweist und daß diese Grundeigenschaft durch eine sekundäre Eigenschaft, also beispielsweise eine Lichtempfindlichkeit der elektrischen Leitfähigkeit, veränderbar ist. Im genannten Beispiel wird die elektrische Leitfähigkeit des für vorliegende Anwendungsfälle in der Regel sehr hochohmigen Leiters üblicherweise meßtechnisch dadurch bestimmt, daß man ihn mittels galvanischer Kontakte oder kapazitiver Einkoppelung in ein vorgegebenes elektrisches Wechsel- oder Gleichfeld (entspricht erstem Feld) bringt, in dem der Leiter eine Feldänderung hervorruft. Aus dieser Feldänderung läßt sich dann die Leitfähigkeit bestimmen. Ein gleichzeitig auf den Leiter einwirkendes sichtbares oder unsichtbares elektromagnetisches Feld (entspricht zweitem Feld) ändert die Leitfähigkeit des Leiters. Diese Leitfähigkeitsänderung ist wegen ihrer Rückwirkung auf das elektrische Feld (erstes Feld) quantitativ erfaßbar.

Eine, gegebenenfalls auch periodische, Änderung des spezifischen energetischen Umfeldes des Sicherheitsfadens ändert also auch die Meßgröße in bestimmter eindeutiger, gegebenenfalls periodischer Art und Weise. Der Fälscher, dem es gelingt die Grundeigenschaft, also beispielsweise eine bestimmte elektrische Leitfähigkeit zu finden oder sogar nachzuahmen, ist damit noch lange nicht in der Lage die Abhängigkeit dieser Grundeigenschaft von einer bestimmten anderen physikalischen Größe, beispielsweise der Stärke der Lichteinstrahlung, festzustellen. Selbst wenn ihm dieser Zusammenhang klar werden würde, könnte er ein bestimmtes Abhängigkeitsverhalten zwischen der Meßgröße und dem Beeinflussungsparameter nicht nachahmen.

Die Beeinflussung der Meßgröße erfolgt beispielsweise durch Einbringung des Merkmalsstoffes in ein Strahlungsfeld in Form von sichtbarem oder unsichtbarem Licht oder in elektrische oder magnetische Felder. Selbstverständlich muß die Form der Beeinflussung auf den bestimmtem gewählten Merkmalstoff und die zu messende physikalische Eigenschaft abgestimmt sein.

Der Merkmalsstoff kann beispeilsweise auf oder in einem Sicherheitsfaden vorgesehen sein. Die Verwendung als reiner Papier- oder Farbzusatz, insbesondere für Siebdruckfarben, ist aber ebenso möglich.

Nachfolgend ist die Erfindung anhand von Ausführungsbeispielen und der beigefügten Zeichnung näher erläutert. Due ausgeführten Beispiele sollen jedoch in keiner Weise beschränkend sein, dem Fachmann wird dadurch lediglich eine Anleitung gegeben, nach der er auch andere Kombinationen auffinden kann. In der Zeichnung zeigen:
Fig. 1 eine Draufsicht auf eine Ausweiskarte mit eingelagertem Sicherheitsfaden, und
Fig. 2 die graphische Darstellung zweier Lagen der Absorptionskante eines Merkmalsstoffes gemäß Beispiel 3.

### Beispiel 1

In die mittlere Ebene eines Wertpapiers mit einem Flächengewicht von 80 g/m² wurde ein Sicherheitsfaden, bestehend aus einer durchsichtigen PVC-Folie eingelagert. Der Faden hatte eine Breite von 0,4 mm und eine Dicke von 25 ,um. Die Folie war mit Kupferdotiertem Cadmiumsulfid beschichtet. Das Cadmiumsulfid wurde bei einer Temperatur von 180°C und einem Druck von 49 bar/cm² auf die Folie "aufgesintert". Die Aufbringung des Cadmiumsulfids kann auch mittels eines anderen Verfahrens, beispielsweise aus einer Emulsion heraus, erfolgen.

Eine Prüfung des Sicherheitsfadens in einer abgedunkelten Meßkammer ergab eine elektrische Leitfähigkeit von etwa 10-19-1 cm-'. Bei Beleuchtung mit einer 100 W-Glühlampe stieg die Leitfähigkeit auf etwa 10⁻⁶Ω⁻¹ cm⁻¹ an.

Weitere Versuche mit unterschiedlich hoch mit Kupfer dotiertem Cadmiumsulfid ergaben zwar von den Proben abhängige, unterschiedliche Hell/Dunkelwerte, die jedoch stets meßtechnisch eindeutig erfaßbar und auswertbar waren. Die Abweichungen waren allerdings von der Dotierung und speziellen Zusammensetzung abhängig. Da der Sicherheitsfaden im Wertpapier eingelagert war, ergab eine Beleuchtung von Vorder- und Rückseite gleiche Ergebnisse. Ein nur aufgeklebter Sicherheitsfaden ergab unterschiedliche Meßergebnisse. Durch Prüfung des Wertpapiers mit beidseitig des Papiers angeordneten Sensoren ist daher eine einfache zusätzliche Prüfung möglich, ob der Sicherheitsfaden im Papier eingelagert ist.

### Beispiel 2

In eine Banknote mit einem Flächengewicht von 80 g/m² wurde ein Sicherheitsfaden, bestehend aus einer durchsichtigen PVC-Folie mit einer Breite von 0,4 mm und einer Dicke von 25 ,um eingelagert. Der Sicherheitfaden war mit p-dotiertem Germanium beschichtet. Die Dotierung betrug etwa 10⁻¹⁵ cm⁻³. Die Beschichtung wurde mittels Kathodenstrahlzerstäubung aufgebracht. Die Beschichtung kann selbstverständlich auch mit anderen zum Stand der Technik gehörenden Methoden erfolgen, beispielsweise durch thermisches Aufdampfen. Bei Einwirken eines Magnetfeldes von etwa 0.6 Teslasenkrecht zum Weg des elektrischen Stroms trat am Sicherheitsfaden eine Erhöhung des elektrischen Widerstandes um etwa 8% auf. Diese Änderung der elektrischen Leitfähigkeit beruht auf einer Ablenkung der den Strom tragenden Ladungsträger im Halbleitersubstrat durch die auf sie im Magnetfeld einwirkende Lorentzkraft. Dadurch wird der Weg der Ladungsträger verlängert, was eine Widerstandsänderung zur Folge hat.

### Beispiel 3

Es wurde eine Ausweiskarte 1 (Fig. 1) hergestellt. Die Karte 1 bestand aus einem Inlett aus bedrucktem Papier mit eingelagertem Sicherheitsfaden 2 und zwei durchsichtigen Deckfolien. Der Sicherheitsfaden war unter der Deckfolie optisch frei zugänglich.

Der Sicherheitsfaden bestand aus einer durchsichtigen PVC-Folie mit einer Breite von 0,4 mm und einer Dicke von 25 ,um. Die Folie war mit polykristallinem Cadmiumsulfid beschichtet. Die Beschichtung wurde mittels Kathodenstrahizerstäubung aufgebracht Selbstverständlich sind auch andere zum Stand der Technik gehörende Verfahren zum Aufbringen der Beschichtung möglich. Der Sicherheitsfaden hatte eine gelbe Farbe.

Mißt man die Reflexion des Sicherheitsfadens bei Zimmertemperatur an der Absorptionskante (etwa bei 515 nm) einmal ohne und einmal mit Einwirkung eines elektrischen Feldes (von etwa 3.10⁴ V/m) auf das Halbleitermaterial Cadmiumsulfid, so beobachtet man eine Verschiebung der Absorptionskante durch das elektrische Feld. Die Änderung der Reflexion beträgt an dieser Stelle des Spektrums etwa 1%.

In Fig. 2 ist dieser Zusammenhang schematisch gezeigt. Die Kurve 3 stellt die Absorptionskante des Cadmiumsulfids ohne und die Kurve 4 die Absorptionskante bei Anliegen eines elektrischen Feldes dar. Das Reflexionsvermögen R sinkt dabei bei der für die Messung verwendeten Wellenlänge, die durch Filter entsprechend scharf eingegrenzt werden kann, von Punkt 5 zu Punkt 6.

Obwohl die Änderung gering erscheint, läßt sich diese Änderung bei entsprechenden meßtechnischen Aufwand einwandfrei erfassen, was eine zusätzliche Erschwernis für den Falscher bedeutet.

Die Änderung des Reflexionsvermögens ist nicht auf die Absorptionskante beschränkt. Derartige Änderungen sind auch bei bestimmten anderen Wellenlängen im Reflextionsspektrum zu beobachten. Der Effekt tritt aber an der Absorptionskante besonders stark in Erscheinung.

## Patentansprüche

1. Verfahren zur Echtheitsprüfung eines Wertpapiers mit einem Echtheitskennzeichnen, welches eine bestimmte physikalische Eigenschaft aufweist und welches ein erstes Feld in Abhängigkeit von der Größe dieser physikalischen Eigenschaft verändert, dadurch gekennzeichnet, daß die Größe der physikalischen Eigenschaft ihrerseits durch ein andersgeartetes Feld geändert wird, wobei das erste Feld durch die gleichzeitige Einwirkung des zweiten Feldes auf das Echtheitskennzeichen periodisch geändert wird, daß die periodische Änderung des ersten Feldes ermittelt und die Übereinstimmung mit den Werten eines echten Wertpapiers innerhalb bestimmter Toleranzgrenzen als Echtheitskriterium verwendet wird.

2. Wertpapier mit einem Echtheitsmerkmal für eine Echtheitsprüfung nach Anspruch 1, dadurch gekennzeichnet, daß das Echtheitsmerkmal aus einem Material besteht, welches eine bestimmte elektrische Leitfähigkeit aufweist, die sich bei optischer Bestrahlung entsprechend der Lichtstärke ändert.

3. Wertpapier nach Anspruch 2, dadurch gekennzeichnet, daß das Echtheitsmerkmal aus kupferdotiertem Cadmiumsulfid besteht.

4. Wertpapier mit einem Echtheitsmerkmal für eine Echtheitsprüfung nach Anspruch 1, dadurch gekennzeichnet, daß das Echtheitsmerkmal aus einem Material besteht, welches eine bestimmte elektrische Leitfähigkeit aufweist, welche sich bei Einwirken eines magnetischen Feldes entsprechend der Magnetfeldstärke ändert.

5. Wertpapier nach Anspruch 4, dadurch gekennzeichnet, daß das Echtheitsmerkmal aus p-leitendem Germanium besteht.

6. Wertpapier mit einem Echtheitsmerkmal für eine Echtheitsprüfung nach Anspruch 1, dadurch gekennzeichnet, daß das Echtheitsmerkmal aus einem Material besteht, welches insbesondere im optischen Spektralbereich ein bestimmtes Reflexionsvermögen aufweist, welches sich bei Einwirken eines elektrischen Feldes entsprechend der Stärke dieses Feldes ändert.

7. Wertpapier nach Anspruch 6, dadurch gekennzeichnet, daß das Echtheitsmerkmal aus Cadmiumsulfid besteht.

8. Wertpapier nach Anspruch 7, dadurch gekennzeichnet, daß das Echtheitsmerkmal auf oder in einem Sicherheitsfaden vorhanden ist.

9. Wertpapier nach Anspruch 8, dadurch gekennzeichnet, daß das Echtheitsmerkmal im Papierstoff enthalten ist.

10. Wertpapier nach Anspruch 9, dadurch gekennzeichnet, daß das Echtheitsmerkmal der Druckfarbe beigemischt ist.

11. Wertpapier nach Anspruch 10, dadurch gekennzeichnet, daß die Druckfarbe eine Siebdruckfarbe ist.

## Revendications

1. Procédé pour contrôler l'authenticité d'un titre de valeur portant un repère d'authenticité qui possède une propriété physique déterminée et qui modifie un premier champ en fonction de la grandeur de cette propriété physique, caractérisé en ce que la grandeur de la propriété physique est modifiée de son côté par un champ d'une autre nature, le premier champ étant modifié périodiquement par l'action simultanée du second champ sur le repère d'authenticité, en ce que la variation périodique du premier champ est déterminée et en ce que la concordance avec les valeurs d'un papier bancaire authentique à l'intérieur de limites de tolérances déterminées est utilisée comme critère d'authenticité.

2. Titre de valeur possédant un repère d'authenticité pour un contrôle d'authenticité selon la revendication 1, caractérisé en ce que le repère d'authenticité est formé d'un matériau qui possède une conductivité électrique déterminée variant dans le cas d'une irradiation optique en correspondance à l'intensité de la lumière.

3. Titre de valeur selon l'a revendication 2, caractérisé en ce que le repère d'authenticité est formé de sulfure de cadmium dopé au cuivre.

4. Titre de valeur possédant un repère d'authenticité pour un contrôle d'authenticité selon la revendication 1, caractérisé en ce que le repère d'authenticité est formé d'un matériau qui possède une conductivité électrique déterminée variant lors de l'action d'un champ magnétique en correspondance à l'intensité de ce champ magnétique.

5. Titre de valeur selon la revendication 4, caractérisé en ce que le repère d'authenticité est formé de germanium de conductivité p.

6. Titre de valeur possédant un repère d'authenticité pour un contrôle d'authenticité selon la revendication 1, caractérisé en ce que le repère d'authenticité est formé d'un matériau qui possède, notamment dans un domaine spectral optique, un pouvoir déterminé de réflexion qui varie, lors de l'action d'un champ électrique, en correspondance à l'intensité de ce champ.

7. Titre de valeur selon la revendication 6, caractérisé en ce que le repère d'authenticité est formé de sulfure de cadmium.

8. Titre de valeur selon la revendication 7, caractérisé en ce que le repère d'authenticité est placé sur ou dans un fil de sécurité.

9. Titre de valeur selon la revendication 8, caractérisé en ce que le repère d'authenticité est contenu dans la masse du papier.

10. Titre de valeur selon la revendication 9, caractérisé en ce que le repère d'authenticité est mélangé à l'encre d'impression.

11. Titre de valeur selon la revendication 10, caractérisé en ce que l'encre d'impression est une encre d'impression au tamis.

## Claims

1. A method of checking the authenticity of a security paper having an authenticity mark with a certain physical property and which changes a first field depending on the quantity of this physical property, characterized in that the quantity of the physical property. is in turn changed by a field of a different kind, the first field being periodically changed by the simultaneous effect of the second field on the authenticity mark, the periodic change in the first field being determined and its identity with the values of a genuine security paper within certain tolerances being used as a criterion for authenticity.

2. A security paper having an authenticity feature for checking its authenticity as in claim 1, characterized in that the authenticity feature is made of material exhibiting a certain electrical conductivity which changes according to the intensity of the light when irradiated optically.

3. A security paper as in claim 2, characterized in that the authenticity feature is made of copper-doped cadmium sulfide.

4. A security paper having an authenticity feature for checking its authenticity as in claim 1, characterized in that the authenticity feature is made of a material having a certain electrical conductivity which changes according to the strength of the magnetic field when acted upon by a magnetic field.

5. A security paper as in claim 4, characterized in that the authenticity feature consists of p-conductive germanium.

6. A security paper having an authenticity feature for checking its authenticity as in claim 1, characterized in that the authenticity feature is made of a material exhibiting, especially in the optical spectral range, a certain reflecting power which changes according to the strength of the field when acted upon by an electric field.

7. A security paper as in claim 6, characterized in that the authenticity feature consists of cadmium sulfide.

8. A security paper as in claim 7, characterized in that the authenticity feature is present on or in a security thread.

9. A security paper as in claim 8, characterized in that the authenticity feature is contained in the paper pulp.

10. A security paper as in claim 9, characterized in that the authenticity feature is mixed into the printing ink.

11. A security paper as in claim 10, characterized in that the printing ink is a screen printing ink.
